# EUROPÄISCHE PATENTSCHRIFT

(11) **EP 0 890 818 B1**
(45) Veröffentlichungstag und Bekanntmachung des Hinweises auf die Patenterteilung: **04.06.2003**
(21) Anmeldenummer: 98103894.6
(22) Anmeldetag: 05.03.1998
(51) Int. Cl.: F41G 3/26

(54) **Schusssimulationsverfahren und Vorrichtung zur Durchführung des Verfahrens**
Shooting simulation method and apparatus for carrying out the method
Procédé de simulation de tir et dispositif pour l'exécution du procédé

(30) Priorität: 10.07.1997 DE 19729475
(43) Veröffentlichungstag der Anmeldung: 13.01.1999
(73) Patentinhaber: C.O.E.L. Entwicklungsgesellschaft mbH, 22880 Wedel (DE)
(72) Erfinder:
(74) Vertreter: Schulze Horn & Partner

(56) Entgegenhaltungen:
- DE-A- 2 262 605
- DE-A- 3 028 545
- DE-A- 3 113 068
- DE-A- 3 507 007
- DE-C- 3 234 949
- US-A- 4 772 028

## Beschreibung

Die vorliegende Erfindung betrifft ein Schußsimulationsverfahren und eine Vorrichtung zur Durchführung des Verfahrens nach dem Oberbegriff des Patentanspruchs 1 bzw. nach dem Oberbegriff des Patentanspruchs 6.

Eine derartige Vorrichtung ist aus der DE-PS 32 34 949 bekannt. Aus dieser Patentschrift ist eine Einrichtung zur Schußgefechtssimulation zwischen Gefechtsteilnehmern bekannt, die als Waffenträger einen der Waffe zugeordneten Lasersender zum Aussenden von ein Zielobjekt vermessenden Laserimpulsen bei der simulierten Schußabgabe, einen optischen Meßempfänger für vom Zielobjekt reflektierte Laserimpulse und eine Auswerteeinrichtung zur Gewinnung der Trefferinformation, die dann durch codierte Laserimpulse zum Zielobjekt übertragen wird, und die als Zielobjekt mit Reflektorelementen für die Laserimpulse sowie mit mindestens einem optischen Informationsempfänger zum Empfangen von codierten Laserimpulsen und zum Auswerten von darin enthaltener Trefferinformation versehen sind, wobei die Reflektorelemente getrennt von dem Informationsempfänger ausgebildet und im räumlichen Abstand von ihm angeordnet sind.

Aus der DE-PS 22 62 605 ist eine ähnliche Übungsschießeinrichtung bekannt. Dort wird aufgezeigt, wie durch lichtoptische Übertragung der Wirkungsdaten des Angreifers und durch zielseitige Berücksichtigung des Eigenschutzes ein realistisches Szenario entsteht, welches den simulierten Feuerkampf der verbundenen Waffen erlaubt.

Modern ausgerüstete Armeen setzen für die Schieß- und Gefechtsausbildung an direkt gerichteten Waffen Lichtschußsimulatoren ein. Bekannte Lichtschußsimulatoren arbeiten mit Hilfe von gepulsten Lichtquellen. Aus technischen Gründen, auch wegen der Kompatibilität zwischen den eingeführten Simulatoren, arbeiten heute alle Lichtschußsimulatoren mit Wellenlängen um λ = ca. 900 nm. Bevorzugt werden GaAs-Festkörperlaserdioden verwendet. Bei allen besonders leistungsfähigen Lichtschußsimulatoren ist jeder Gefechtsteilnehmer zugleich Angreifer und Ziel und als Zielsystem unter anderem mit Retroreflektoren ausgerüstet. Die Vermessung der Retroreflektoren als Referenz für die Zielposition und die Datenübertragung vom Angreifer zum Ziel erfolgt mit Hilfe von gepulsten Laserlichtquellen. Mit diesen Maßnahmen wird eine präzise Vermessung der Lage des simulierten Geschosses in der Zielebene vom Lichtschußsimulator des angreifenden Waffensystems möglich, da die Treffer beeinflussenden Faktoren, wie Zielentfernung und Zielgeschwindigkeit, mit augensicheren Laserpulsen vermessen werden können. Damit und mit den Daten weiterer Sensoren können für die Berechnung der Lage des simulierten Geschosses in der Zielebene die Verkantung des Angreifers, die Geschoßballistik, die Flugzeit des Geschosses oder des Flugkörpers, Vorhalt und Aufsatz, Richtqualität usw. berücksichtigt werden.

Aus der Technik der bisher entwickelten und eingeführten leistungsfähigsten Lichtschußsimulatoren ergibt sich, daß zwar im zielseitigen Simulationssystem die Daten des angreifenden Waffensystems (Typ, Munition, Kampfentfernung usw.) durch lichtoptische Übertragung während des Bekämpfungsvorganges bekannt sind und hier unter Berücksichtigung der Eigendaten des Zieles die Trefferwirkung bestimmt werden kann, am angreifenden System liegt aber nachteilig nur die Information über die Position eines oder einiger Reflektoren vor.

Zur umfassenden Ausbildung der Soldaten unter Einsatzbedingungen sind gemeinsame Übungen mit Gefechtsteilnehmern der verschiedenen Truppengattungen von der Infanterie bis zur Panzertruppe erforderlich. Alle Gefechtsteilnehmer sind dazu mit Lichtschußsimulatoren auszustatten. Insbesondere bei Teilnahme der Infanterie an solchen Übungen erhält man durch die große Zahl der Reflektoren gegebenenfalls eine übermäßige Anzahl von Reflexen auf Lasermeßsignale, die eine korrekte Auswertung eventuell unmöglich machen. Es ist auch nicht zu vermeiden, daß durch zufällige oder bewußte Positionierung einzelner Infanteristen mit ihren Reflektoren auf oder neben Gefechtsfahrzeugen die vom Simulator des angreifenden Systems ermittelten Daten falsch sind bzw. daß durch solche Maßnahmen die Bekämpfung einzelner Ziele verhindert wird. Den Gefechtsteilnehmern wird ein simulationsspezifisches Verhalten antrainiert, und die Ausbildungsziele sind in Frage gestellt.

Es ist die Aufgabe der vorliegenden Erfindung, ein gattungsgemäßes Schußsimulationsverfahren und eine gattungsgemäße Vorrichtung derart weiterzuentwickeln, daß beim Angriffssystem Daten vorhanden sind, die eine Differenzierung der Ziele und Zielgruppen ermöglichen.

Die Lösung der Aufgabe erfolgt mit einem gattungsgemäßen Schußsimulationsverfahren mit den kennzeichnenden Merkmalen des Patentanspruchs 1 bzw. mit einer gattungsgemäßen Vorrichtung mit den kennzeichnenden Merkmalen des Patentanspruchs 6.

Vorteilhafte Weiterbildungen des Schußsimulationsverfahrens sind in den Unteransprüchen 2 bis 5 aufgeführt, und vorteilhafte Weiterbildungen der Vorrichtung sind in den Unteransprüchen 7 bis 9 aufgeführt.

Dadurch, daß auswählbar unterschiedliche Wellenlängen (λ₁, λ₂ ) der gepulsten Laserstrahlen ausgesendet und/oder empfangen werden, ist eine Selektion zwischen Teilnehmern bzw. Teilnehmergruppen sowie speziellen Einrichtungen (pyrotechnischen Stationen, Bunkern usw.) möglich. Auch Zielsysteme, die ursprünglich ohne Retroreflektoren gearbeitet haben, können systemtechnisch integriert werden.

Neben den aktuell für Lichtschußsimulatoren eingesetzten GaAs-Festkörperlaserdioden werden für andere technische Aufgaben auch gepulste und CW-Laserdioden, die andere Wellenlängen als λ = ca. 900 nm emittieren, hergestellt. Die Verwendung einer Kombination von Lasern unterschiedlicher Wellenlängen (auch durchstimmbaren) und passiven und aktiven Selektivfiltern (Kanten-, Bandpaß-, adaptiven, z.B. piezogesteuerten) für die Zielvermessung bzw. Zieldifferenzierung wird erfindungsgemäß vorgeschlagen. Die Selektivfilter können sowohl vor den Retroreflektoren angebracht als auch in die Retroreflektoren integriert werden. Gezielt können bestimmte Selektivfilter auch in die Laserimpulssender eingesetzt werden. Es ist zu berücksichtigen, daß mit Retroreflektoren verschiedener Bauart (z.B. massiver Körper oder Hohlspiegel) durch die Wahl des Materials (Glassorte, z.B. Quarz oder Farbglas; Metall; Kunststoff) durch die Beschichtung, durch Vorsatzfilter und weitere Maßnahmen eine Selektion der reflektierten Laserimpulse in weiten spektralen Bereichen möglich ist.

Die gesendeten Laserstrahlen werden an der Zielseite registriert. Wenn man dort zusätzlich eine Wellenlängenanalyse durchführt, kann man zur Steuerung der Messungen mit Hilfe von aktiven Elementen (z.B. durchstimmbare Interferenzfilter) oder in einfachen Ausführungen durch mechanische Vorrichtungen die Laserstrahlen abhängig von der Wellenlänge durch den Filter bzw. die Sperre durchlassen oder sperren und so selektive Messungen ermöglichen.

Eine Maßnahme, welche in einfacher Weise die besonderen Vorteile des erfindungsgemäß vorgeschlagenen Verfahrens aufzeigt, ist die Ausrüstung der Infanteriezielausrüstungen mit Reflektoren mit vorgeschaltetem Selektivfilter, die nur die Wellenlänge λ₁ durchlassen. Alle Simulatoren für Waffen, die für die Infanterie direkt eine Bedrohung darstellen, also z.B. Gewehr, Maschinengewehr, Maschinenkanone, sind so ausgerüstet, daß sie mit Lasern der Wellenlänge λ₁ die Zielvermessung und Trefferbewertung durchführen. Andere Lichtschußsimulatoren, z.B. für Panzerkanonen, erkennen die Infanteristen nicht, da diese Systeme erfindungsgemäß die Wellenlänge λ₂ nutzen. Gegenseitige Störungen und Manipulationen dieser Systeme sind demnach ausgeschlossen.

Erfindungsgemäß ist durch das selektive System und durch die Laserkombination eine Zuordnung der Teilnehmer bzw. Teilnehmergruppen oder auch anderer Einrichtungen möglich, und zwar am Lasermeßsystem und am Ziel.

Zusätzlich ist es bei einer Häufung der Teilnehmer auch möglich, eine gezielte Information nur zu einem der Teilnehmer oder zu einer Gruppe der Teilnehmer oder nur zu speziellen Einrichtungen zu senden, und zwar auch dann, wenn eine optische und/oder geometrische Trennung aller Teilnehmer nicht möglich ist.

Spezielle Nachrichten, die z.B. nur für eine Gruppe der Teilnehmer bestimmt sind, werden mit einer spezifischen Wellenlänge gesendet.

Ein allgemeiner Datenaustausch zwischen den teilnehmenden Systemen erfolgt unabhängig von der für die Messung genutzten spezifischen Wellenlänge mit Hilfe einer gemeinsamen Wellenlänge von z.B. ca. 900 nm.

Nachfolgend wird die Erfindung anhand einer Zeichnung näher erläutert. Sie zeigt in
- Figur 1: schematisch einen Retroreflektor mit einem Selektivfilter, in
- Figur 2: einen Retroreflektor mit einer Selektivschicht, in
- Figur 3: einen Retroreflektor mit zwei Selektivschichten, und in
- Figur 4: einen Retroreflektor mit einem nachgeschalteten Empfänger.

Figur 1 zeigt einen als solchen bekannten Retroreflektor 2, der als Retrospiegel entweder als Vollmaterial oder hohl ausgebildet ist. Vor dem Retroreflektor 2 ist ein Selektivfilter 1 angebracht. Dieser Selektivfilter 1 läßt als Kantenfilter einen Wellenlängenbereich durch, oder als Bandpaßfilter eine ausgewählte Wellenlänge.

Figur 2 zeigt in einer anderen Ausgestaltung den Retroreflektor 2, der eine Selektivschicht 3 auf einer seiner Seiten aufweist, wobei die Selektivschicht 3 passiv oder aktiv sein kann, d.h. Strahlen einer bestimmten Wellenlänge durchläßt oder sie reflektiert. In diesem Falle kann der Körper des Retroreflektors 2 aus Vollmaterial bestehen oder hohl sein.

Figur 3 zeigt einen Retroreflektor 2 aus Vollmaterial, der auf zwei Seiten eine Selektivschicht 3 aufweist.

Figur 4 zeigt einen Retroreflektor 2, der mit einem Auskoppelungskörper 5, z.B. einem Rechteckprisma, verbunden ist. Dieser Auskoppelungskörper 5 weist eine Selektivschicht 4 auf. Es können auch mehrere Flächen mit verschiedenen Selektivschichten eingesetzt werden. Durch den Auskoppelungskörper 5 dringen nur Strahlen mit ausgewählter Wellenlänge, die in einem nachfolgenden Empfänger 6 analysiert werden. Die ausgekoppelten Strahlen können auch von Detektoren registriert werden, die gegebenenfalls auch selektiv reagieren.

## Patentansprüche

1. Schußsimulationsverfahren zur Ausbildung von mindestens zwei Teilnehmern an direktgerichteten Waffen, mit gepulsten Laserstrahlen, wobei jeder Teilnehmer ein Angriffs- und Zielsystem umfaßt, wobei das Angriffssystem die Waffe und einen damit gekoppelten Laserimpulssender aufweist, mit dem die gepulsten Laserstrahlen zumindest einem mit dem Zielsystem verbundenen Retroreflektor gesendet werden und zumindest ein Teil der gepulsten Laserstrahlen von dem Retroreflektor zu einem mit dem Angriffssystem verbundenen Laserimpulsempfänger reflektiert wird und mit den gepulsten Laserstrahlen die Entfernung zwischen Angriffs- und Zielsystem, dessen Position und Geschwindigkeit und dessen Richtung bestimmt werden und Informationen übermittelt werden,
**dadurch gekennzeichnet,**
**daß** auswählbar unterschiedliche Wellenlängen (λ₁, λ₂) der gepulsten Laserstrahlen ausgesendet und/oder empfangen werden.

2. Schußsimulationsverfahren nach Anspruch 1, **dadurch gekennzeichnet, daß** die gepulsten Laserstrahlen unterschiedlicher Wellenlänge (λ₁, λ₂) gleichzeitig oder nacheinander oder verschachtelt ausgesendet werden.

3. Schußsimulationsverfahren nach Anspruch 1 oder 2,
**dadurch gekennzeichnet, daß** nur ausgewählte Wellenlängen reflektiert und/oder von dem Laserimpulsempfänger empfangen werden.

4. Schußsimulationsverfahren nach einem der Ansprüche 1 bis 3, **dadurch gekennzeichnet, daß** die empfangenen gepulsten Laserstrahlen spektral analysiert werden.

5. Schußsimulationsverfahren nach Anspruch 4, **dadurch gekennzeichnet, daß** mit den spektral analysierten Laserstrahlen die Sperrung oder Durchlassung auswählbarer Wellenlängen gesteuert wird.

6. Vorrichtung zur Durchführung des Schußsimulationsverfahrens nach Anspruch 1 oder 2, wobei diese einen mit der Waffe des Angriffssystems gekoppelten Laserimpulssender aufweist, einen Laserimpulsempfänger und eine Anlage zur Auswertung der vom Laserimpulsempfänger empfangenen gepulsten Laserstrahlen zum Überprüfen des Richtens der Waffe, wobei das Zielsystem mindestens einen Retroreflektor (2) aufweist, **dadurch gekennzeichnet, daß** der Laserimpulssender mindestens zwei Laserimpulssender zur wahlweisen Aussendung unterschiedlicher Wellenlängen (λ₁, λ₂) umfaßt, und daß der mindestens eine Retroreflektor (2) einen aktiven oder passiven vorgeschalteten Selektivfilter (1) oder eine aktive oder passive Selektivbeschichtung (3) an mindestens einer seiner reflektierenden Flächen aufweist oder daß der Lichtsignalempfänger einen vorgeschalteten aktiven oder passiven Selektivfilter (1) aufweist.

7. Vorrichtung zur Durchführung des Schußsimulationsverfahrens nach einem der Ansprüche 1 bis 3, wobei diese einen mit der Waffe des Angriffssystems gekoppelten Laserimpulssender aufweist, einen Laserimpulsempfänger und eine Anlage zur Auswertung der vom Laserimpulsempfänger empfangenen gepulsten Laserstrahlen zum Überprüfen des Richtens der Waffe, wobei das Zielsystem mindestens einen Retroreflektor (2) aufweist, **dadurch gekennzeichnet, daß** der Laserimpulssender wahlweise mit einem von mindestens zwei jeweils eine Wellenlänge (λ₁, λ₂) oder einen Wellenlängenbereich durchlassenden vorgeschalteten Selektivfilter (1) koppelbar ist, und daß der mindestens eine Retroreflektor (2) einen aktiven oder passiven vorgeschalteten Selektivfilter (1) oder eine aktive oder passive Selektivbeschichtung (3) an mindestens einer seiner reflektierenden Flächen aufweist oder daß der Lichtsignalempfänger einen vorgeschalteten aktiven oder passiven Selektivfilter (1) aufweist.

8. Vorrichtung nach Anspruch 6 oder 7, **dadurch gekennzeichnet, daß** der Selektivfilter (1) ein Kantenfilter oder ein Bandpaßfilter oder ein piezogesteuerter Filter ist.

9. Vorrichtung nach Anspruch 6 bis 6 zur Durchführung des Verfahrens nach Anspruch 1 bis 5, **dadurch gekennzeichnet, daß** bei Verwendung eines Selektivfilters (1) mit einer passiven Selektivbeschichtung (4) an mindestens einer seiner Flächen ein Ankoppelungskörper (5) vorhanden ist, der die selektierten gepulsten Laserstrahlen durchläßt, und ein diesem nachgeschalteter Empfänger (6), der die Laserstrahlen analysiert und registriert und die Sperrung oder Durchlassung auswählbarer Wellenlängen steuert.

## Claims

1. A weapon effect simulation method for the training of at least two participants at direct aimed weapons. with pulsed laser beams, wherein each participant is equipped with an attacking system and a target system, wherein the attacking system comprises the weapon and coupled to said weapon a laser pulse transmitter, with which the pulsed laser beams are transmitted to a retro-reflector attached to the target system, and wherein at least a part of said pulsed laser beams is reflected from said retro-reflector to a laser pulse receiver attached to the attacking system, using said pulsed laser beams to survey a distance between attacking system and target system, a position, speed and heading of said target system and to transmit information,
**characterized in**
**that** selectable different wavelengths (λ₁, λ₂) of the pulsed laser beams are transmitted and/or received.

2. A weapon effect simulation method according to claim 1, **characterized in that** the pulsed laser beams of different wavelengths (λ₁, λ₂) are transmitted simultaneously or in succession or interlaced.

3. A weapon effect simulation method according to claim 1 or 2, **characterized in that** only selected wavelengths are reflected and/or are received by the laser pulse receiver.

4. A weapon effect simulation method according to one of claims 1 to 3, **characterized in that** the received pulsed laser beams are spectrally analysed.

5. A weapon effect simulation method according to claim 4, **characterized in that** the blocking or transmission of selectable wavelengths is controlled by the spectrally analysed laser beams.

6. Device for carrying out the weapon effect simulation method according to claim 1 or 2, wherein said device comprises a laser pulse transmitter coupled to the weapon of the attacking system, a laser pulse receiver and a unit for evaluating the pulsed laser beams received by the laser pulse receiver for checking the aiming of the weapon, wherein the aiming system comprises at least one retro-reflector (2),
**characterized in**
**that** the laser pulse transmitter comprises at least two laser beam transmitters for selectively transmitting different wavelengths (λ₁, λ₂), and that the at least one retro-reflector (2) has an active or passive selective filter (1) attached to it in series or has an active or passive selective coating (3) on at least one of its reflecting surfaces, or that the light signal receiver has an active or passive selective filter (1) attached to it in series.

7. Device for carrying out the weapon effect simulation method according to one of claims 1 to 3, wherein said device comprises a laser pulse transmitter coupled to the weapon of the attacking system, a laser pulse receiver and a unit for evaluating the pulsed laser beams received by the laser pulse receiver for checking the aiming of the weapon, wherein the aiming system comprises at least one retro-reflector (2),
**characterized in**
**that** the laser pulse transmitter can be coupled selectively in series with one of at least two selective filters (1), each of them transmitting one wavelength (λ₁, λ₂) or a wavelength range, and that the at least one retro-reflector (2) has an active or passive selective filter (1) attached to it in series or has an active or passive selective coating (3) on at least one of its reflecting surfaces, or that the light signal receiver has an active or passive selective filter (1) attached to it in series.

8. Device according to claim 6 or 7, **characterized in that** the selective filter is an edge filter or a band-pass filter or a piezo controlled filter.

9. Device according to claims 6 to 8, for carrying out the weapon effect simulation method according to claims 1 to 5, **characterized in that**, when using a selective filter (1) with a passive selective coating (4), on at least one of the reflector's surfaces there is a coupling body (5), which lets pass the selected pulsed laser beams, and that there is a receiver (6) following the body(5), which receiver (6) analyses and registers the laser beams and controls the blocking or transmission of selectable wavelengths.

## Revendications

1. Procédé de simulation de tir pour la formation d'au moins deux participants sur des armes à cible directe avec rayons laser à impulsions, étant donné que chaque participant comporte un système d'attaque et de visée, étant donné que le système d'attaque comprend l'arme et un émetteur d'impulsions laser couplé à cette dernière au moyen duquel les rayons laser à impulsions peuvent au moins être transmis à un rétroréflecteur connecté au système de visée et au moins une partie des rayons laser à impulsions est réfléchie par le rétroréflecteur vers un récepteur d'impulsions laser relié au système d'attaque, et les rayons laser à impulsions permettant de déterminer la distance entre le système d'attaque et le système de visée, la position et la vitesse ainsi que la direction de ce dernier,
**caractérisé par le fait que**
des longueurs d'ondes différentes (λ₁, λ₂) des rayons laser à impulsions peuvent au choix être émises et/ou reçues.

2. Procédé de simulation de tir conformément à la revendication 1, **caractérisé par le fait que** les rayons laser à impulsions de longueurs d'ondes différentes (λ₁, λ₂) sont émises simultanément ou l'une après l'autre ou l'une dans l'autre.

3. Procédé de simulation de tir conformément à la revendication 1 ou 2, **caractérisé par le fait que** seules des longueurs d'ondes sélectionnées sont réfléchies et/ou reçues par le récepteur d'impulsions laser.

4. Procédé de simulation de tir conformément à l'une des revendications 1 à 3, **caractérisé par le fait que** les rayons laser à impulsions reçus sont soumis à une analyse spectrale.

5. Procédé de simulation de tir conformément à la revendication 4, **caractérisé par le fait que** le blocage ou l'autorisation de passage de longueurs d'ondes sélectionnables est commandé avec les rayons laser à impulsions résultant de l'analyse spectrale.

6. Dispositif pour la réalisation du procédé de simulation de tir conformément à la revendication 1 ou 2, étant donné que ce dispositif comporte un émetteur d'impulsions laser couplé à l'arme du système d'attaque, un récepteur d'impulsions laser et une installation pour l'évaluation des rayons lasers à impulsions reçus par le récepteur d'impulsions laser afin de vérifier la visée de l'arme, étant donné que le système de visée comporte au moins un rétroréflecteur (2), **caractérisé par le fait que** l'émetteur d'impulsions laser comprend au moins deux émetteurs d'impulsions laser pour l'émission sélective de longueurs d'ondes (λ₁, λ₂) et que le rétroréflecteur (2), dont au moins un est installé, comporte un filtre sélectif (1) actif ou passif en amont ou une couche sélective (3) active ou passive sur au moins une de ses surfaces réfléchissantes, ou que le récepteur de signaux lumineux comporte un filtre sélectif (1) actif ou passif en amont.

7. Dispositif pour la réalisation du procédé de simulation de tir conformément à l'une des revendications 1 à 3, étant donné que ce dispositif comporte un émetteur d'impulsions laser couplé à l'arme du système d'attaque, un récepteur d'impulsions laser et une installation pour l'évaluation des rayons lasers à impulsions reçus par le récepteur d'impulsions laser afin de vérifier la visée de l'arme, étant donné que le système de visée comporte au moins un rétroréflecteur (2), **caractérisé par le fait que** l'émetteur d'impulsions laser peut être couplé au choix avec un des au moins deux filtres sélectifs (1) agencé en amont qui laissent chacun passer une longueur d'onde (λ₁, λ₂) ou une plage de longueurs d'ondes, et que le rétroréflecteur (2), dont au moins un est installé, comporte un filtre sélectif (1) actif ou passif en amont ou une couche sélective (3) active ou passive sur au moins une de ses surfaces réfléchissantes, ou que le récepteur de signaux lumineux comporte un filtre sélectif (1) actif ou passif en amont.

8. Dispositif conformément à la revendication 6 ou 7, **caractérisé par le fait que** le filtre sélectif (1) est un filtre à fentes ou un filtre passe-bande ou un filtre à commande piézoélectrique.

9. Dispositif conformément à la revendication 6 à 8 pour la réalisation du procédé conformément à la revendication 1 à 5, **caractérisé par le fait que**, lorsqu'on utilise un filtre sélectif (1) avec une couche sélective (4) passive sur au moins une de ses surfaces, il existe un corps de couplage (5) qui laisse passer les rayons laser à impulsions sélectionnés, et un récepteur (6) agencé en aval de ce dernier qui analyse et enregistre les rayons laser et commande le blocage ou l'autorisation de passage de longueurs d'ondes sélectionnables.
